# EUROPÄISCHE PATENTSCHRIFT

(11) **EP 1 193 026 B1**
(45) Veröffentlichungstag und Bekanntmachung des Hinweises auf die Patenterteilung: **14.06.2006**
(21) Anmeldenummer: 01810815.9
(22) Anmeldetag: 22.08.2001
(51) Int. Cl.: B23Q 11/10, B23Q 11/00, B28D 7/02, B01D 21/02, B01D 36/04

(54) **Kühl- und Spülvorrichtung für Werkzeuge zur Bearbeitung von Gestein**
Cooling and flushing device for stone-working tools
Dispositif de refroidissement et de rincage d'outils pour l'usinage de pierre

(30) Priorität: 04.09.2000 DE 10043418
(43) Veröffentlichungstag der Anmeldung: 03.04.2002
(73) Patentinhaber: HILTI Aktiengesellschaft, 9494 Schaan (LI)
(72) Erfinder: Britz, Rory, 66589 Merchweiler (DE)
(74) Vertreter: Wildi, Roland

(56) Entgegenhaltungen:
- EP-A- 0 941 828
- DE-A- 3 545 328
- DE-A- 4 223 832
- DE-B- 1 130 255
- US-A- 4 325 663

## Beschreibung

Die Erfindung bezeichnet eine Kühl- und Spülvorrichtung für Werkzeuge zur Bearbeitung von Gestein, vorzugsweise für in Diamantkernbohrgeräte eingesetzte Kernbohrkronen für Mauerwerk, Beton oder Gestein.

Bei Kühl- und Spülvorrichtungen für Werkzeuge oder Werkzeuggeräte im allgemeinen wird ein fluides Kühl- und Spülmittel wie Wasser in einem geschlossenen Spülkreislauf mit einem Sammelbehälter mittels einer Pumpe zumindest über Teile des Werkzeugs gefördert.

Nach der EP36814 beinhaltet die Kühl- und Spülvorrichtung für ein Werkzeug in Form einer Steinsäge mit einem über Kühl- und Spülmittel gekühlten Steinsägeblatt einen Sammelbehälter und einen, über ein Schwimmerventil angeschlossenen, Vorratsbehälter, welcher den Sammelbehälter automatisch nachfüllt. Diese Kühl- und Spülvorrichtung ohne Pumpe bildet keinen geschlossenen Spülkreislauf aus und benötigt daher zumindest diskontinuierlich eine Auffüllung von Kühl- und Spülmittel.

Nach der US3782501 beinhaltet die Kühl- und Spülvorrichtung für ein Werkzeuggerät innerhalb eines Sammelbehälters ein Schwimmerventil, welches in einem geschlossenen Kreislauf mit Vorratsbehälter, Pumpe und Filter für eine Kontrollschaltung den Kühl- bzw. Schmiermitteldurchfluss bestimmt und abhängig davon das Werkzeuggerät blockiert.

Nach der EP0941828 weist eine Kühl- und Spülvorrichtung für in Diamantkernbohrgeräte eingesetzte Kernbohrkronen einen Sammelbehälter mit einer Saugpumpe und einen über eine Druckpumpe angeschlossenen Filter in einem geschlossenen Spülkreislauf auf. Der Sammelbehälter, welcher die gesamte Menge an Kühl- und Spülmittel aufnehmen muss, kann bei grösseren benötigten Mengen an Kühl- und Spülmittel aufgrund seines Volumens und seiner Masse nicht in allen Anwendungsfällen nahe dem Werkzeug angeordnet werden.

Die Aufgabe der Erfindung besteht in der Realisierung einer Kühl- und Spülvorrichtung für Werkzeuge zur Bearbeitung von Gestein, deren Sammelbehälter auch bei grösseren benötigten Mengen an Kühl- und Spülmittel nahe am Werkzeug angeordnet werden kann.

Die Aufgabe wird im wesentlichen durch die Merkmale der unabhängigen Ansprüche gelöst. Vorteilhafte Weiterbildungen ergeben sich aus den Unteransprüchen.

Die Kühl- und Spülvorrichtung weist ein Kühl- und Spülmittel in einem geschlossenen Sammelbehälter auf, welcher über eine Saugpumpe zur Erzeugung eines Unterdrucks mit der Atmosphäre verbundenen ist und einem geschlossenen Spülkreislauf vom Sammelbehälter durch einen über eine Druckpumpe zur Erzeugung des Spülkreislaufs angeschlossenen Filter zur Reinigung des Kühl- und Spülmittels und durch ein dem Werkzeug zugeordnetes Auffangmittel zum Sammeln des vom Werkzeug zurückfliessenden verunreinigten Kühl- und Spülmittels mit einer Saugleitung zurück zum Sammelbehälter. Im wesentlichen ist dieser Spülkreislauf mit einem Vorratskreislauf kombiniert, bei welchem Kühl- und Spülmittel, vermittelt durch die mit dem Sammelbehälter verbundene Saugpumpe und den im Spülkreislauf über dem Auffangmittel und der Saugleitung auf Grund des Strömungswiderstands gegenüber der Atmosphäre ausgebildeten Unterdruck zum Aufsaugen des Kühl- und Spülmittels, von einem offenen Vorratsbehälter in den Sammelbehälter gesaugt wird, wenn ein im Sammelbehälter angeordnetes Schwimmerventil zur Regelung des Füllstandes geöffnet ist. Das Kühl- und Spülmittel des Vorratskreislaufs gelangt gemeinsam mit dem Kühl- und Spülmittel des Spülkreislaufes durch die Druckpumpe in den Filter und fliesst über einen Filterkonzentratabfluss am unteren Ende des Filters als verschmutztes Kühl- und Spülmittel zurück in den Vorratsbehälter.

Bei völlig geöffnetem Schwimmerventil überwiegt der Zufluss aus dem Vorratsbehälter den Abfluss in den Vorratsbehälter und gleicht somit fehlendes Kühl- und Spülmittel im Spülkreislauf aus. Bei geschlossenem Schwimmerventil überwiegt der Abfluss in den Vorratsbehälter den Zufluss aus dem Vorratsbehälter und entfernt somit überschüssiges Kühl- und Spülmittel aus dem Spülkreislauf. Durch den kombinierten Vorratskreislauf kann der Sammelbehälter sehr klein ausgeführt und somit nahe am Werkzeug angeordnet werden, wodurch das Aufsaugen des Kühl- und Spülmittels über das Auffangmittel verbessert wird, bzw. können bei gleichem Sammelbehälter grössere Mengen an Kühl- und Spülmittel verwendet werden.

Vorteilhaft ist ein zu kühlendes Werkzeuggerät zwischen Filter und Werkzeug in den Spülkreislauf integriert.

Vorteilhaft sind die Saugpumpe und die Druckpumpe durch einen gemeinsamen Antrieb kombiniert, welcher weiter vorteilhaft mit dem Antrieb des Werkzeuggerätes kombiniert ist.

Vorteilhaft beinhaltet das Werkzeuggerät den Sammelbehälter und weiter vorteilhaft den Vorratsbehälter, wobei weiter vorteilhaft das Werkzeuggerät als Kernbohrgerät ausgeführt ist.

Vorteilhaft ist der Sammelbehälter schwimmbar auf dem Kühl- und Spülmittel des Vorratsbehälters ausgeführt, wodurch nur ein sehr geringer Unterdruck zur Förderung des Vorratskreislaufs notwendig ist.

Vorteilhaft ist das Auffangmittel als ein, eine Kernbohrkrone koaxial im Inneren radial dichtend aufnehmender, einseitig axial offener und am Rand axial gegen eine Fläche dichtender Torus mit einem Anschluss für eine Saugleitung ausgeführt.

Vorteilhaft ist Wasser das Kühl- und Spülmittel, welches eine hohe Wärmekapazität und Reinigungskraft mit biologischer Unbedenklichkeit und grösstmöglicher Verfügbarkeit kombiniert.

Die Erfindung wird bezüglich eines vorteilhaften Ausführungsbeispiels näher erläutert mit:
Fig. 1 als Kühl- und Spülvorrichtung
Fig. 2 als Auffangmittel

Nach Fig. 1 weist eine Kühl- und Spülvorrichtung 1 ein Kühl- und Spülmittel 2 in Form von Wasser in einem geschlossenen Sammelbehälter 3 auf, welcher über eine Saugpumpe 4 mit einer Atmosphäre 5 verbundenen ist, und einem geschlossenen Spülkreislauf 6 vom Sammelbehälter 3 durch einen über eine Druckpumpe 7, weiter durch einen Filter 8, weiter durch ein Werkzeuggerät 9 in Form eines Kernbohrgerätes, weiter über Teile eines Werkzeugs 10 in Form einer Kernbohrkrone und weiter über ein dem Werkzeug 10 zugeordnetes Auffangmittel 11 mit einer Saugleitung 12 zurück zum Sammelbehälter 3. Der Spülkreislauf 6 ist mit einem Vorratskreislauf 13 kombiniert, bei welchem das Kühl- und Spülmittel 2 von einem zur Atmosphäre 5 offenen grossen Vorratsbehälter 14 über ein im Sammelbehälter 3 angeordnetes, vom Füllstand gesteuertes, Schwimmerventil 15 in den Sammelbehälter 3, weiter gemeinsam mit dem Spülkreislauf 6 durch die Druckpumpe 7 in den Filter 8 und über einen Filterkonzentratabfluss respektive Ventil 16 am unteren Ende des Filters 8 als verschmutztes Kühl- und Spülmittel 2 zurück in den Vorratsbehälter 14 gelangt. Die Saugpumpe 4 und die Druckpumpe 7 sind mit dem Werkzeuggerät 9 durch einen gemeinsamen Antrieb 17 kombiniert.

Nach Fig. 2 ist das Auffangmittel 11 als ein, eine Kernbohrkrone als Werkzeug 10 koaxial im Inneren mit Radialdichtungen 18 radial dichtend aufnehmender, einseitig axial offener und am Rand mit Axialdichtungen 19 axial gegen eine zu bearbeitende Fläche 20 dichtender Torus mit einem Anschluss 21 für die Saugleitung 12 ausgeführt, durch welche das mit abgetragenen Material 22 verschmutzte Kühl- und Spülmittel 2 abgeführt wird.

## Patentansprüche

1. Kühl- und Spülvorrichtung für ein Werkzeug (10) mit einem Kühl- und Spülmittel (2) in einem geschlossenen Sammelbehälter (3), welcher mit einer Saugpumpe (4) verbundenen ist und mit einem geschlossenen Spülkreislauf (6) vom Sammelbehälter (3) durch einen über eine Druckpumpe (7) angeschlossenen Filter (8) und durch ein dem Werkzeug (10) zugeordnetes Auffangmittel (11) mit einer Saugleitung (12) zurück zu dem Sammelbehälter (3), **dadurch gekennzeichnet, dass** dem Spülkreislauf (6) ein Vorratskreislauf (13) für das Kühl- und Spülmittel (2) kombiniert zugeordnet ist, bei welchem ein Vorratsbehälter (14) über ein im Sammelbehälter (3) angeordnetes Schwimmerventil (15) mit dem Sammelbehälter (3), sowie an anderer Stelle des Spülkreislaufes (6) über ein Ventil (16) mit dem Vorratsbehälter (14) verbunden ist.

2. Kühl- und Spülvorrichtung nach Anspruch 1, **dadurch gekennzeichnet, dass** das Ventil (16) als Filterkonzentratabfluss am unteren Ende des Filters (8) ausgeführt ist.

3. Kühl- und Spülvorrichtung nach Anspruch 1 oder Anspruch 2, **dadurch gekennzeichnet, dass** die Saugpumpe (4) mit einer Atmosphäre (5) verbundenen ist, zu welcher der Vorratsbehälter (14) offen ist.

4. Kühl- und Spülvorrichtung nach einem der vorherigen Ansprüche, **dadurch gekennzeichnet, dass** ein Werkzeuggerät (9) zwischen dem Filter (8) und dem Werkzeug (10) in den Spülkreislauf (6) integriert ist.

5. Kühl- und Spülvorrichtung nach einem der vorherigen Ansprüche, **dadurch gekennzeichnet, dass** die Saugpumpe (4) und die Druckpumpe (7) durch einen gemeinsamen Antrieb (17) kombiniert sind, welcher optional mit dem Antrieb des Werkzeuggerätes (9) kombiniert ist.

6. Kühl- und Spülvorrichtung nach einem der vorherigen Ansprüche, **dadurch gekennzeichnet, dass** das Werkzeuggerät (9) den Sammelbehälter (3) und optional den Vorratsbehälter (14) beinhaltet.

7. Kühl- und Spülvorrichtung nach einem der vorherigen Ansprüche, **dadurch gekennzeichnet, dass** das Werkzeuggerät (9) als Kernbohrgerät und das Werkzeug (10) als eine Kernbohrkrone ausgeführt ist.

8. Kühl- und Spülvorrichtung nach einem der vorherigen Ansprüche, **dadurch gekennzeichnet, dass** der Sammelbehälter (3) schwimmbar auf dem Kühl- und Spülmittel (2) des Vorratsbehälters (14) ausgeführt ist.

9. Kühl- und Spülvorrichtung nach einem der vorherigen Ansprüche, **dadurch gekennzeichnet, dass** das Auffangmittel (11) als ein, ein Werkzeug (10) koaxial im Inneren radial dichtend aufnehmender, einseitig axial offener und am Rand axial gegen eine Fläche (20) dichtender Torus mit einem Anschluss (21) für eine Saugleitung (12) ausgeführt ist.

10. Kühl- und Spülvorrichtung nach einem der vorherigen Ansprüche, **dadurch gekennzeichnet, dass** das Kühl- und Spülmittel (2) Wasser ist.

## Claims

1. A cooling and flushing apparatus for a tool (10), said apparatus comprising a cooling and flushing agent (2) contained in a closed storage tank (3), which is connected to a suction pump (4), as well as comprising a closed flushing circulation system (6) which extends from the storage tank (3), through a filter (8) connected to said storage tank (3) via a pressure pump (7), and through receiving means (11) associated with the tool (10) back to the storage tank (3) via a suction pipe (12), **characterized in that** a supply circulation system (13) for the cooling and flushing agent (2) is combined with the flushing circulation system (6), a reservoir (14) being connected to the storage tank (3) by way of a float valve (15) disposed in said storage tank (3) as well as being connected at another point of the flushing circulation system (6) by way of a valve (16).

2. A cooling and flushing apparatus according to Claim 1, **characterized in that** the valve (16) forms a filter concentrate outlet at the lower end of the filter (8).

3. A cooling and flushing apparatus according to Claim 1 or Claim 2, **characterized in that** the suction pump (4) is connected to the atmosphere (5), and the reservoir (14) is open to the atmosphere.

4. A cooling and flushing apparatus according to one of the preceding claims, **characterized in that** a machine tool (9) is integrated into the flushing circulation system (6) between the filter (8) and the tool (10).

5. A cooling and flushing apparatus according to one of the preceding claims, **characterized in that** the suction pump (4) and the pressure pump (7) are combined through a shared drive (17), which is optionally combined with the drive of the machine tool (9).

6. A cooling and flushing apparatus according to one of the preceding claims, **characterized in that** the machine tool (9) includes the storage tank (3) and optionally the reservoir (14).

7. A cooling and flushing apparatus according to one of the preceding claims, **characterized in that** the machine tool (9) is a core drilling machine and the tool (10) is an annular core bit.

8. A cooling and flushing apparatus according to one of the preceding claims, **characterized in that** the storage tank (3) is designed to float on the cooling and flushing agent (2) in the reservoir (14).

9. A cooling and flushing apparatus according to one of the preceding claims, **characterized in that** the receiving means (11) take the form of a torus, which tightly holds a tool (10) coaxially inside it by way of radial seals, said torus being open at one end in axial direction and sealed at the other end in axial direction against a surface (20) and being provided with a connection (21) for a suction pipe (12).

10. A cooling and flushing apparatus according to one of the preceding claims, **characterized in that** the cooling and flushing agent (2) is water.

## Revendications

1. Dispositif de refroidissement et de rinçage pour un outil (10), avec un agent de refroidissement et de rinçage (2) dans un récipient collecteur fermé (3) relié à une pompe aspirante (4) et avec un circuit fermé de rinçage (6) qui, à partir du récipient collecteur (3), passe à travers un filtre (8) relié à ce dernier par l'intermédiaire d'une pompe refoulante (7) et à travers un moyen récepteur (11) associé à l'outil (10) et pourvu d'une conduite d'aspiration (12) avant de revenir au récipient collecteur (3), **caractérisé en ce qu'**au circuit de rinçage (6) est associé de manière combinée un circuit de réserve (13) pour l'agent de refroidissement et de rinçage (2), circuit dans lequel un réservoir (14) est relié au récipient collecteur (3) par l'intermédiaire d'une soupape à flotteur (15) disposée dans le récipient collecteur (3) et qui, en un autre endroit du circuit de rinçage (6), est relié au réservoir (14) par l'intermédiaire d'une soupape (16).

2. Dispositif de refroidissement et de rinçage selon la revendication 1, **caractérisé en ce que** la soupape (16) est conformée en sortie de concentré filtré à l'extrémité inférieure du filtre (8).

3. Dispositif de refroidissement et de rinçage selon la revendication 1 ou la revendication 2, **caractérisé en ce que** la pompe aspirante (4) est reliée à une atmosphère (5) avec laquelle communique le réservoir (14).

4. Dispositif de refroidissement et de rinçage selon une des revendications précédentes, **caractérisé en ce qu'**un appareil (9) est intégré au circuit de rinçage (6) entre le filtre (8) et l'outil (10).

5. Dispositif de refroidissement et de rinçage selon une des revendications précédentes, **caractérisé en ce que** la pompe aspirante (4) et la pompe refoulante (7) sont combinées par l'intermédiaire d'un moyen d'entraînement commun (17), lequel est optionnellement combiné avec le moyen d'entraînement de l'appareil (9).

6. Dispositif de refroidissement et de rinçage selon une des revendications précédentes, **caractérisé en ce que** l'appareil (9) contient le récipient collecteur (3) et optionnellement le réservoir (14).

7. Dispositif de refroidissement et de rinçage selon une des revendications précédentes, **caractérisé en ce que** l'appareil (9) est conformé en carotteuse et l'outil (10) en couronne de carottage.

8. Dispositif de refroidissement et de rinçage selon une des revendications précédentes, **caractérisé en ce que** le récipient collecteur (3) est monté flottant sur l'agent de refroidissement et de rinçage (2) du réservoir (14).

9. Dispositif de refroidissement et de rinçage selon une des revendications précédentes, **caractérisé en ce que** le moyen récepteur (11) est conformé en tore qui est pourvu d'un raccord (21) pour une conduite d'aspiration (12) et qui, à l'intérieur, reçoit coaxialement un outil (10) avec une étanchéité radiale, est ouvert axialement d'un côté et, au niveau de son bord, crée une étanchéité axiale avec une surface (20).

10. Dispositif de refroidissement et de rinçage selon une des revendications précédentes, **caractérisé en ce que** l'agent de refroidissement et de rinçage (2) est de l'eau.
